# EUROPÄISCHE PATENTSCHRIFT

(11) **EP 0 120 464 B1**
(45) Veröffentlichungstag und Bekanntmachung des Hinweises auf die Patenterteilung: **09.07.1986**
(21) Anmeldenummer: 84103134.7
(22) Anmeldetag: 21.03.1984
(51) Int. Cl.: B21D 7/02

(54) **Vorrichtung zum Biegen von Rohren**
Device for bending tubes
Dispositif pour cintrer des tubes

(30) Priorität: 22.03.1983 DE 3310282
(43) Veröffentlichungstag der Anmeldung: 03.10.1984
(73) Patentinhaber: Gerstweiler, Emmerich, D-7031 Aidlingen (DE)
(72) Erfinder: Gerstweiler, Emmerich, D-7031 Aidlingen (DE)
(74) Vertreter: Raeck, Wilfrid, Dipl.-Ing.

## Beschreibung

Die Erfindung betrifft eine Vorrichtung zum Biegen von Rohren, beispielsweise metallischen Bremsleitungen, entsprechend dem Oberbegriff des Anspruches 1.

Da Bremsleitungen von Kraftfahrzeugen möglichst eng an den Karosserieboden angeschmiegt verlegt werden, haben sie häufig bis zu 20 verschiedene Biegungen, die in unterschiedlichen Ebenen verlaufen und darüber hinaus noch räumlich gekrümmt sein können. Bei einer bekannten Rohrbiegemaschine wird das Rohmaterial, ähnlich wie bei einem Drehautomaten, durch eine Spannzange hindurchgeführt und zur jeweiligen abschnittsweisen Bearbeitung dort gespannt. In der Nähe der Spannzange ist ein Biegekopf angeordnet, der den vorgesehenen Biegewinkel von z. B. 70° oder 90° herstellt, während die Spannzange zur Einstellung der Biegeebene um ihre Längsachse selbst drehbar ist. Nachteilig bei dieser abschnittsweisen Fertigung ist vor allem der Umstand, daß das bereits mehrfach gebogene Ende mit zunehmender Länge aus der Maschine herausragt und aufgrund der damit zunehmenden Massenkräfte bei jedem weiteren Biegevorgang Fehlbiegungen auftreten. Zur Vermeidung solcher Fehlbiegungen darf sowohl die Verstellung der Spannzange als auch die Bewegung des Biegekopfes nur sehr langsam vonstatten gehen.

Außerdem ist nachteilig, daß der Biegevorgang auf der Maschine aus den genannten Gründen ab einer bestimmten Länge gebrochen und auf einer zusätzlichen Handvorrichtung bis zum Ende der Rohrleitung hin vervollständigt werden muß.

Eine aus der DE-OS 3 152 268 bekannte Vorrichtung der eingangs genannten Art umfaßt auf einem Hauptrahmen in allen Ebenen einstellbar befestigte und den jeweiligen Biegestellen zugeordnete Biegeeinheiten. Zum Biegen von Rattanstangen umfaßt jede Biegeeinheit eine drehbar gelagerte Führungsrolle sowie eine auf einem Kurbelarm um die Achse der Führungsrolle schwenkbare Biegerolle. Um eine Biegung durchzuführen, sind vor jeder Biegeeinheit zusätzliche Anschläge oder Gegenhalter angeordnet, die zuvor zum Klemmen der zu biegenden Stange an diese heranbewegt werden müssen. Dies erfordert einen beträchtlichen Aufwand an Vorrichtungsteilen, Platz und auch Herstellungszeit. Da die bekannten Gegenhalter jeweils zwischen zwei aufeinanderfolgenden Biegeeinheiten und somit in einem Abstand von dem nachfolgenden Biegekopf angeordnet sind, ergibt sich die Gefahr, daß an den nicht am Biegekopf anliegenden Stellen des Biegegegenstandes unkontrolliert nicht erwünschte Krümmungen entstehen und folglich Ausschuß produziert wird.

Der Erfindung liegt die Aufgabe zugrunde, eine Biegevorrichtung der eingangs bezeichneten Art dahingehend zu verbessern, daß an genau vorherbestimmbaren Stellen einer Ausgangsmateriallänge nach Richtung und Winkel genau kontrollierte Biegungen angebracht werden können und unabhängig von der Anzahl und vom Umfang der anzubringenden Biegungen das Werkstück schnell in die Vorrichtung eingelegt und genauso behinderungsfrei aus der Vorrichtung entnommen werden kann.

Diese Aufgabe wird erfindungsgemäß dadurch gelöst, daß jede Biegeeinheit zwischen einer zurückgezogenen Ruhestellung und einer in der Biegeebene der zugeordneten Biegestelle liegenden Arbeitsstellung längs einer durch den Biegemittelpunkt verlaufenden und auf der Biegeebene senkrecht stehenden Achse in einem mit dem Hauptrahmen verbundenen Führungsgestell verschiebbar ist, und daß der Biegekopf und ein daneben etwa im Abstand entsprechend dem Durchmesser des zu biegenden Rohres entfernt angeordneter Biegehalter fest miteinander verbunden und als Aufnahme für einen vor der anzubringenden Biegung liegenden Rohrabschnitt ausgebildet sind.

Nach dem Grundgedanken der Erfindung sind auf einem Hauptrahmen, der ungefähr der Länge und der durch die Biegungen entstehenden räumlichen Breite des fertiggebogenen Werkstückes angepaßt ist, eine der Anzahl der Biegestellen entsprechende Anzahl einzelner Biegeeinheiten nach Art eines Baukastensystems so eingestellt, daß die Biegeeinheiten jeweils mit ihrer Hauptachse senkrecht auf den Mittelpunkt der Biegestelle in der jeweiligen Biegeebene ausgerichtet sind. Der Arbeitsablauf beginnt, indem ein erste Biegeeinheit durch Vorschieben in ihrer Arbeitsstellung das Werkstück an geeigneter Stelle zwischen seinen Enden erfaßt, das dabei einseitig gegen einen Endanschlag ausgerichtet gehalten sein kann, um die erste Biegung anzubringen. Danach werden nacheinander, gegebenenfalls von der Mitte des Werkstückes weg nach beiden Richtungen, die folgenden Biegeeinheiten vorgeschoben und an den Kurbelarmen angetrieben, bis die letzte Biegung vollendet ist, worauf sämtliche Biegeeinheiten gleichzeitig oder in bestimmter Reihenfolge zurückgezogen werden und dann das fertige Werkstück aus der Vorrichtung herausfällt oder entnommen werden kann.

Der Längshub der Biegeeinheiten zwischen Ruhestellung und Arbeitsstellung dient aber nicht nur dieser zur automatischen Fertigung geeigneten vereinfachten Entnahme des Werkstückes aus der Vorrichtung, sondern auch dem störungsfreien Ablauf der Arbeitsfolge der verschiedenen Biegeeinheiten und auch der mehrfachen Anpassbarkeit der Vorrichtung an Werkstücke mit anderen, gegebenenfalls komplizierteren Biegungen, ohne daß dabei, wie nach dem Stand der Technik, ortsfest angeordnete Biegköpfe dem zu biegenden Werkstück im Wege stehen. Der mit dem Biegekopf verbundene Biegehalter gewährleistet eine kontrollierte Biegung an der vorgesehenen Biegestelle, ohne daß dazu, wie nach dem Stand der Technik, getrennt oder gesondert an. getriebene Gegenhaltereinrichtungen notwendig sind, die den verfügbaren Raum in der Vorrichtung ungünstig verengen. Aufgrund der erfindungsgemäß vorgeschlagenen Bauart der Vorrichtung können auch besonders eng aufeinanderfolgende Biegungen hergestellt werden. Wenn die zur Ausführung einer ersten Biegung vorgesehene Biegeeinheit beispielsweise von unten nach oben in ihre Arbeitsstellung verfährt, kann die aus Biegekopf und Biegehalter gebildete, nach oben offene Aufnahme zum Einlegen eines Werkstückes, z. B. eines geraden Rohrstückes benutzt werden, das damit und unter Heranziehung eines einseitigen Endanschlages äußerst einfach so positioniert ist, daß damit sofort die erste und danach alle weiteren Biegungen ohne zusätzliche Anschläge, Formstücke und dergleichen genau über das gewünschte Winkelmaß und auch an der vorgesehenen Biegestelle durchgeführt werden können. Darüberhinaus ermöglicht die erfindungsgemäße Bauweise, daß die Vorrichtung z. B. ohne Anfertigung eines Werkstück-Modells lediglich anhand eines zu beliebiger Zeit und an anderem Ort auf einer Meßmaschine angefertigten Meßprotokolls mit ihren Biegeeinheiten exakt innerhalb eines räumlichen Koordinatensystems für eine bestimmte Werkstückform eingeführt werden kann.

In Ausgestaltung der Erfindung kann jede Biegeeinheit mittels einer mittelbar wirkenden Rückstellfeder in ihre Ruhestellung vorgespannt sein, aus der sie bis zur Anlage an dem zu biegenden Rohr manuell oder durch eine automatische Stelleinheit in die Arbeitsstellung bewegbar ist. Diese Maßnahme vereinfacht den Vorschubantrieb der Biegeeinheiten und sorgt vor allem dafür, den Freiraum innerhalb der Vorrichtung zwischen den einzelnen Biegeeinheiten zur unbehinderten Durchführung der Biegefolge offenzuhalten.

Gemäß einer anderen Ausgestaltung der Erfindung kann der Biegekopf am vorderen Ende der Haltewelle sitzen, auf der eine den Kurbelarm mit der Biegerolle tragende Hülse drehbar gelagert, jedoch gegen relative Axialverschiebungen gesichert sowie in einer Lagereinrichtung des Führungsgestells längsverschiebbar und drehbar geführt ist. Der gegebenenfalls einstellbare Abstand zwischen Arbeits- und Ruhestellung der Biegeeinheit reicht im praktischen Betrieb aus, um das Werkstück in jedem Fall an der nachfolgenden Biegeeinheit unbehindert vorbeizubewegen.

Die Hülse kann auf der Haltewelle zwischen dem Biegekopf und einem auf der Haltewelle befestigten Mitnehmer gegen relative Axialbewegungen gesichert sein, während der Mitnehmer zwecks Arretierung der Haltewelle gegen Drehbewegungen in einer am Führungsgestell ortsfesten Längsführungseinrichtung geführt ist. Es kann zweckmäßig sein, wenn die Hülse einen äußeren Mitnehmer zur Einleitung einer Drehbewegung beim Antrieb des Kurbelarms aufweist.

Nach einer weiteren Ausgestaltung der Erfindung wird die Hülse beim Biegevorgang an einem äußeren Angriffspunkt z. B. von einem Kniehebel einschließlich eines in der Länge einstellbaren Gelenkarmes erfaßt, damit nach Vollziehung des vollständigen Kniehebelhubes der am Gelenkarm eingestellte Biegewinkel von der Biegerolle durchfahren worden ist. Die praktische Ausführung kann beliebig zweckmäßig augestaltet sein, wobei an der Stelle von manuellen Betätigungshebeln auch pneumatische oder hydraulische Betätigungszylinder zur Anwendung kommen können, welche direkt oder über die Kniehebelverbindung an der Rohrhülse angreifen. Gleichermaßen können auch Stellmotoren zum Längsverschieben an der Haltewelle angreifen.

Gegebenenfalls sind mehrere Rohrhülsen konzentrisch übereinander angeordnet, die jeweils an dem den Biegekopf benachbarten Ende einen Kurbelarm mit einer in die Biegeebene reichenden Biegerolle versehen sind, so daß nacheinander gegenläufige Rohrkrümmungen von mehrmals bis zu 180° herstellbar sind.

Wenn bei eng aufeinanderfolgenden Rohrbiegungen zu einer Verdrehung des Rohres auch noch eine Steigung, bzw. eine räumliche Verdrehung hinzutreten soll, kann die Stirnfläche einer den Biegekopf umgebenden Scheibe einen gewendeten Verlauf mit der erwünschten Steigung erhalten, an der die Biegerolle das Rohr während der Herstellung des Biegewinkels gleichzeitig mit einer Biegesteigung nach Art einer Wendel versieht.

Weitere Merkmale und Vorteile der Vorrichtung nach der Erfindung ergeben sich aus der nachfolgenden Beschreibung von Ausführungsbeispielen von Biegeeinheiten der erfindungsgemäßen Vorrichtung in Verbindung mit der Zeichnung, die Einzelheiten zeigt und auch aus den Ansprüchen. Es zeigen
Figur 1 eine schematische Seitenansicht einer Biegeeinheit auf einem Abschnitt des Hauptgestells,
Figur 2 eine schematische Ansicht eines Biegekopfes mit Biegehalter,
Figur 3 einen Schnitt nach der Linie III-3 in Fig. 2 und
Figur 4 eine Seitenansicht einer Biegeeinheit mit automatischem Antrieb.

Auf einer Grundplatte, die auch Teil eines z. B. aus Rohrrahmenteilen zusammengebauten Hauptrahmens 10 sein kann, sind in der Nähe der durchzuführenden Biegungen gemäß Fig. 1 einzeine Halter 12 mit Schrauben 14 befestigt. Der Halter 12 besitzt eine Kugelgelenkaufnahme 24, in der der Kugelkopf 20 eines Zwischenstückes 16 mit geeigneten Spannmitteln 22 festgehalten wird. Das Zwischenstück 16 trägt an seinem anderen Ende einen Kugelkopf 20, der in einer Kugelgelenkaufnahme 24 eines Führungsgestells 26 einer Biegeeinheit aufgenommen und gespannt ist, nachdem diese so ausgerichtet worden ist, daß ihre Längsachse 70 durch den Mittelpunkt der betreffenden Biegungsstelle verläuft und gleichzeitig senkrecht auf der Biegeebene 72 steht.

Auf dem Führungsgestell 26 sind ein vorderes Lager 28 und ein rückwärtiges Lager 30 konzentrisch zur Längsachse 70 angeordnet. Durch die Lager 28, 30 erstreckt sich eine Rohrhülse 34, die in der Nähe ihres vorderen Endes einen Kurbelarm 36 trägt, an dem mit Abstand von der Längsachse 70 auf einer Halteachse 38 eine Biegerolle 40 befestigt ist.

Der Innenumfang der Rohrhülse 34 ist auf einer Haltewelle 32 gelagert, deren vorderes aus der Rohrhülse 34 herausragendes Ende einen Biegekopf 42 und eine damit fest verbundene Scheibe 46 trägt. Der Umfang des zylindrischen Biegekopfes 42, die Stirnseite der Scheibe 46 und die Innenseite des vorspringenden Biegehalters 46 bilden eine Aufnahme 44, in der beim Vorschieben der Haltewelle 32 ein Rohrwerkstück 76 erfaßt und festgehalten wird, worauf der Kurbelarm 36 mit der Biegerolle 40 verdreht und somit das Rohr, ausgehend vom Biegehalter 52, an den Umfang des Biegekopfes anliegend gebogen wird.

Auf dem rückwärtigen Ende der Haltewelle 32, das aus der Rohrhülse 34 herausragt, sitzt ein Mitnehmeransatz 60, der am rückwärtigen Ende der Rohrhülse 34 anliegt, so daß bei Längsverschiebung der Haltewelle 32, z. B. mit Hilfe eines an ihrem rückwärtigen Ende angreifenden Fluidzylinders, auch die Rohrhülse 34 mitgenommen wird. Am Mitnehmeransatz 60 ist ein Bolzen oder Handgriff 62 befestigt, der durch einen Längsschlitz einer Längsführung 58 ragt, so daß die Haltewelle gegen Verdrehungen gesichert ist.

Auch auf der Rohrhülse 34 ist ein Mitnehrneransatz 64 befestigt, von dem ein Handgriff 66 ausgeht, um die Rohrhülse 34 gegenüber der Haltewelle 32 zu verdrehen, um über den Kurbelarm 36 und die Biegerolle 40 das Rohr 76 zu biegen.

Entsprechend Fig. 2 und 3 ist der vorzugsweise abnehmbare und auswechselbare Biegekopf 42 am vorderen Ende der Haltewelle 32 mittels einer Schraube 48 befestigt, die in eine stirnseitige Gewindebohrung der Haltewelle eingeschraubt ist. Der sog. Biegehalter 52 kann wie beim gezeigten Ausführungsbeispiel als Vorsprung von einer Scheibe ausgehen, die auf den Biegekopf aufgeschoben und mit diesem durch Querverstifung oder durch eine Keilwellenverzahnung drehfest verbunden sein. Der Biegehalter 52 und der Umfang des Biegekopfes 42 bilden einen Abstand, der als Aufnahme 44 für die zu biegende Rohrleitung wirksam ist. Die Stirnseite der Scheibe 50 kann als Wendelfläche 54 ausgeführt sein, wodurch das beim Vorschieben des Biegekopfes mit Biegehalter dazwischen aufgenommene Rohr sich an die Wendelfläche 54 anlegt, wenn es von der nicht gezeigten Biegerolle links- oder rechtdrehend um den Umfang des Biegekopfes 42 herangedrückt und bis zu 180° verbogen wird. Die Wendelfläche 54 könnte auch in einer Richtung fortschreitend bis zu einem Bogenwinkel von ca. 300° erweitert werden, falls gesichert ist, daß die Biegerolle von dem Kurbelarm immer nur nach der einen Drehrichtung bewegt wird.

Auf der Rohrhülse 34 können noch weitere, nicht gezeigte Rohrhülsen angeordnet und gelagert sein, die gegebenenfalls nur im vorderen Lager 28 mit aufgenommen und jeweils mit einem Ansatz oder Handhebel an ihrem Umfang versehen sind, während sie an ihrem vorderen Ende, ähnlich wie die Hülse 34, auf einem Kurbelarm eine Biegerolle tragen, um nacheinander mit dem zu verbiegenden Rohr in Eingriff gebracht zu werden, wenn mehrmals entgegengesetzt um 180° verlaufende Biegungen angebracht werden sollen.

Dies sind jedoch zusätzliche Varianten, während die Standardausführung der Biegeeinheit für alle Biegestationen grunsätzlich gleich sein kann, so daß die Biegeeinheiten auf dem gleichen Hauptrahmen untereinander ausgetauscht werden können. Die Auswechselbarkeit des Biegekopfes 42 mit dem zugeordneten Biegehalter 52 dient dem Zweck, auch Krümmungen mit einem anderen Krümmungsradius vornehmen zu können. Die Biegerollen können durch solche mit kleinerem oder größerem Durchmesser ersetzt werden.

Bei der in Fig. 4 gezeigten Ausführungsform einer Biegeeinheit sind für übereinstimmende Bauteile mit dem Ausführungsbeispiel nach Fig. 1-3 die gleichen Bezugszeichen verwendet. Ein Führungsgestell 80 umfaßt einen vorderen Abschnitt, der in einer als Gleitlager ausgeführten Längsbohrung die Rohrhülse 34 abstützt. Das Führungsgestell ist in einer Bohrung eines Klemmhalters 82 aufgenommen und gespannt, während der Klemmhalter seinerseits mittels eines Spannteils 84 auf einem Rohr des Hauptrahmens befestigt und mit diesem verspannt ist. Auf dem vorderen, in Fig. 4 linken Ende der Rohrhülse 34 ist der Kurbelarm 36 mit der darauf gelagerten Biegerolle 40 befestigt.

Innerhalb der Rohrhülse 34 ist die Haltewelle 32 drehbar gelagert, auf deren vorderem Ende der Biegekopf 42 mit dem lösbaren oder integrierten Biegehalter 52 befestigt sind. Man erkennt, daß der Biegekopf, die Biegerolle und der Biegehalter zugespitzte bzw. konisch verjüngte Endabschnitte aufweisen, die beim Vorschieben der Biegeeinheit das zu erfassende Rohrwerkstück mit größerer Sicherheit aufnehmen und erfassen können. Das rückwärtige Ende der Haltewelle 32 ist mit einem Mitnehmeransatz 60 fest verbunden, der als axiale Begrenzung für die Rohrhülse 34 wirkt und sich mit seinem unteren Ende durch einen Längsschlitz 58 einer rückwärtigen Verlängerung 86 des Führungsgestells 80 erstreckt. Ein an Ansätzen 88 des Führungsgestells befestigter Fluidzylinder 90 ist mit seiner Kolbenstange an den Mitnehmeransatz 60 angeschlossen, um bei Beaufschlagung des Fluidzylinders die Haltewelle und damit die gesamte Biegeeinheit in die Arbeitsstellung vorzuschieben. Die Bewegung kann durch entgegengesetzte Beaufschlagung oder durch eine nicht gezeigte Rückholfeder, gegebenenfalls innerhalb des Fluidzylinders, bewirkt werden.

Auf dem rückwärtigen Ende der Rohrhülse 34 ist ein Jochteil 94 befestigt, das sich über den Mitnehmeransatz 60 hinwegerstreckt und auf der gegenüberliegenden Seite in Verlängerung der Haltewelle 32 einen Wellenabschnitt 96 trägt, der über eine Paßfeder oder eine Keilwellenverzahnung 98 sowie über eine innen mit einer komplementären Verzahnung versehenen Hülse 100 mit einem Fluid-Drehmotor 102 gekuppelt ist, der seinerseits am rückwärtigen Abschnitt 86 des Führungsgestells befestigt ist. Der Drehmotor 102 besorgt folglich über die beschriebene Kupplung und das Jochteil 94 die Drehbewegung der Rohrhülse 34 mit der Biegerolle 40.

Unabhängig von den gezeigten Ausführungsbeispielen kann der Längshub der Biegeeinheiten, falls erforderlich, durch nicht gezeigte Anschläge begrenzt werden. In der Mehrzahl aller vorkommenden Fälle reicht beispielsweise ein Längshub von ca. 100 mm aus, damit nach der entsprechenden Rückzugsbewegung aus der Arbeitsstellung das fertiggebogene Rohrwerkstück problemfrei aus der Vorrichtung entnommen oder von sich aus nach unten oder nach der Seite herabfallen kann. Selbstverständlich ist es auch bei der Biegeeinheit gemäß Fig. 4 grundsätzlich möglich, auf der Rohrhülse 34 und innerhalb einer dann erweiterten Bohrung des Führungsgestells 80 weitere Rohrhülsen anzubringen, die mit zusätzlichen Biegerollen auf entsprechend längeren Kurbelarmen versehen sind. Der Drehantrieb dieser zusätzlichen Biegerollen kann manuell erfolgen oder beispielsweise vom Fluidmotor 102 mittels einer Getriebeumlenkung abgeleitet sein.

## Patentansprüche

1. Vorrichtung zum Biegen von Rohren, beispielsweise metallischen Bremsleitungen, mit einem Hauptrahmen (10) und auf diesem in allen Ebenen einstellbar befestigten und den jeweiligen Rohrbiegestellen zugeordneten Biegeeinheiten, die je einen im allgemeinen zylindrischen Biegekopf (42) sowie eine auf einem um den Biegekopf drehbar angetriebenen Kurbelarm gelagerte Biegerolle (40) aufweisen, dadurch gekennzeichnet, daß jede Biegeeinheit zwischen einer zurückgezogenen Ruhestellung und einer in der Biegeebene (72) der zugeordneten Biegestelle liegenden Arbeitsstellung längs einer durch den Biegemittelpunkt verlaufenden und auf der Biegeebene senkrecht stehenden Achse (70) in einem mit dem Hauptrahmen (10) verbundenen Führungsgestell (26) verschiebbar ist, und daß der Biegekopf (42) und ein daneben etwa im Abstand entsprechend dem Durchmesser des zu biegenden Rohres (76) entfernt angeordneter Biegehalter (52) fest miteinander verbunden und als Aufnahme für einen vor der anzubringenden Biegung liegenden Rohrabschnitt (76) ausgebildet sind.

2. Vorrichtung nach Anspruch 1 dadurch gekennzeichnet, daß jede Biegeeinheit mittels einer mittelbar wirkenden Rückstellfeder in ihre Ruhestellung vorgespannt ist, aus der sie bis zur Anlage an dem zu biegenden Rohr manuell oder durch eine automatische Stelleinheit in die Arbeitsstellung bewegbar ist.

3. Vorrichtung nach Anspruch 1 oder 2 dadurch gekennzeichnet, daß der Biegekopf (42) am vorderen Ende einer Haltewelle (32) sitzt, auf der eine den Kurbelarm (36) mit der Biegerolle (40) tragende Hülse (34) drehbar gelagert, jedoch gegen relative Axialverschiebungen gesichert sowie in einer Lagereinrichtung (28, 30) des Führungsgestells (26) längsverschiebbar und drehbar geführt ist.

4. Vorrichtung nach einem der vorhergehenden Ansprüche dadurch gekennzeichnet, daß die Hülse (34) auf der Haltewelle (32) zwischen dem Biegekopf (42) und einem auf der Haltewelle befestigten Mitnehmer (60) gegen relative Axialbewegungen gesichert ist, und daß der Mitnehmer zwecks Arretierung der Haltewelle gegen Drehbewegungen in einer am Führungsgestell (26) ortsfesten Längsführungseinrichtung (58) geführt ist.

5. Vorrichtung nach einem der vorhergehenden Ansprüche dadurch gekennzeichnet, daß die Hülse (34) einen äußeren Mitnehmer (64) zur Einleitung einer Drehbewegung beim Antrieb des Kurbelarms (36) aufweist.

6. Vorrichtung nach einem der vorhergehenden Ansprüche dadurch gekennzeichnet, daß zur Erzeugung von mehreren in der Krümmungsrichtung wechselnden und eng aneinanderschlie- ßenden Biegungen desselben Rohrs auf der Hülse (34) eine oder mehrere weitere Hülsen konzentrisch gelagert sind, die jeweils einen Kurbelarm mit einer in radial zunehmenden Abstand gelagerten zusätzlichen Biegerolle tragen und an ihren den Kurbelarmen entgegengesetzten gestaffelten Enden jeweils einen Mitnehmer zur Einleitung der Drehbetätigungskraft für die jeweilige Biegerolle aufweisen.

7. Vorrichtung nach einem der vorhergehenden Ansprüche, dadurch gekennzeichnet, daß zum Antrieb des Kurbelarms (36) Kniehebelspanner oder dergleichen Spannwerkzeuge mit Zughebeln einstellbarer Länge vorgesehen sind, die entgegen der Kraft von Rückstellfedereinrichtungen, insbesondere durch Fluidmotoren betätigbar sind.

8. Vorrichtung nach einem der vorhergehenden Ansprüche, dadurch gekennzeichnet, daß ortsfest am Führungsgestell (26) eine in den Bereich der Biegeebene ragende Halterolle in einem solchen Abstand vom Biegekopf (52) angeordnet ist, daß dazwischen die am Kurbelarm (36) gelagerte Biegerolle (40) mit dem zu biegenden Rohr zum Formen einer Rohrkehre hindurchbewegbar sind.

9. Vorrichtung nach einem der vorhergehenden Ansprüche, dadurch gekennzeichnet, daß der Biegehalter (52) durch einen Vorsprung einer den Biegekopf (42) umgebenden Scheibe (46) gebildet ist, deren vordere Stirnfläche einen gewendelten Verlauf um die Längsachse des Biegekopfes aufweist, so daß die Biegerolle (40) das Rohr während der Herstellung der Biegung gleichzeitig mit einer Biegesteigung versieht.

10. Vorrichtung nach einem der vorhergehenden Ansprüche, dadurch gekennzeichnet, daß das Führungsgestell (26) jeder Biegeeinheit mittels eines Stativs mit dem Hauptrahmen (10) verbunden ist, wobei das Stativ mit einem insbesondere auswechselbaren Zwischenstück (16) eine Einstellbarkeit der Biegeeinheit nach allen Richtungen und in veränderbarem Abstand zum Hauptrahmen ermöglicht.

11. Vorrichtung nach einem der vorhergehenden Ansprüche, dadurch gekennzeichnet, daß der Hauptrahmen aus einer bei Bedarf erweiterbaren Rohrkonstruktion besteht und das Führungsgestell (80) der Biegeeinheit mittels eines nahe dem Biegekopf angeordneten Klemmhalters (82) auf einem Rohr befestigt ist.

## Claims

1. Device for bending tubes, for example metallic brake lines, comprising a main frame (10) and bending units, which are in all planes adjustably secured thereto and associated to the respective tube bending places, each bending unit including a generally cylindrical bending head (42) and a bending roller (40) rotatably mounted to a crank arm rotatably driven about the bending head, characterized in that each bending unit is displaceable between a retracted rest position and a working position disposed within the bending plane (72) of the associated bending place and along an axis extending through the bending centre and perpendicular to said bending plane within a guide support (26) connected to the main frame (10), and in that the bending head (42) and a retaining member (52) juxtaposed thereto at a distance corresponding to about the diameter of the tube (70) to be bent, are fixedly connected to each other and formed to accommodate a tube section (76) situated ahead from the bending portion to be formed.

2. Device according to claim 1, characterized in that each bending unit is biased into its rest position by means of a indirect acting restoring spring and is adapted to be move manually or by means of an automatic positioning device out of said rest position into the working position until resting at.

3. Device according to claim 1 or 2, characterized in that the bending head (42) is seated at the front end of a support shaft (32) on which a sleeve (34) is rotatably mounted carrying said crank shaft (36) with said bending roller (34), said sleeve being secured against relative axial displacement and longitudinally slidable and rotatably guided within a bearing means (28. 30) of the guide support (26).

4. Device according to one of the preceding claims, characterized in that the sleeve (34) is blocked against relative axial movement on the support shaft (32) between the bending head (42) and an entrainment means (60) on the support shaft, and in that the entrainment means is guided in a longitudinal guide means (58) stationarily connected to the guide support (26) in order to arrest the support shaft against rotative movements.

5. Device according to one of the preceding claims, characterized in that the sleeve (34) comprises an outer entrainment means (64) for imparting a rotative movement, when the crank arm (36) is driven.

6. Device according to one of the preceding claims, characterized in that for generating a plurality of bents close to each other on the same tube and alternating in direction of bent, one or a plurality of further sleeves are concentrically mounted to said sleeve (34), each of said further sleeves carrying a crank arm and an additional bending roller mounted at increasing radial distances, and having an entrainment means at on the staggered ends opposite to the crank arm for imparting a rotative force onto the respective bending roller.

7. Device according to one of the preceding claims, characterized in that for driving the crank arm (36) clamping means actuated by bell cranks or other clamping tools having pull levers of ajustable length are provided, which can be actuated, particularly by fluid motors, against the force of restoring spring means.

8. Device according to one of the preceding claims, characterized in that a retaining roller extending into the area of the bending plane is stationarily mounted to the guide support (26) at a distance from the bending head (52) such that the bending roller (40) mounted to the crank arm (36) together with the tube to be bent can be moved there between for forming a return bent of the tube.

9. Device according to one of the preceding claims, characterized in that the retaining member (52) is formed by a protrusion of a disk (46) surrounding the bending head (42), the front face of which is helically formed about the longitudinal axis of the bending head such that the bending roller (40) during generating the bent is adapted to provide the tube with a helicaly bent.

10. Device according to one of the preceding claims, characterized in that the guide support (26) of each bending unit is secured to the main frame (10) by means of a support stage, which by means of a preferably interchangeable connecting link (16) facilitates the adjustability of the bending unit within all directions and within an adjustable distance to the main frame.

11. Device according to one of the preceding claims, characterized in that the main frame consists of an at need enlargable tube construction, and in that the guide support (80) of the bending unit is secured to a tube by means of a clamping holder (82) disposed near to the bending head.

## Revendications

1. Dispositif pour le cintrage de tuyaux, par exemple de conduits métalliques pour des freins, comprenant un châssis principal (10) et des unités de cintrage fixées sur celui-ci, réglable dans tous les plans et affectées à chacun des emplacements de cintrage du tuyau, qui comportent chacune une tête de cintrage (42) de forme générale cylindrique ainsi qu'un galet de cintrage (40) reposant sur un bras de manivelle entraîné de façon à pouvoir tourner autour de la tête de cintrage, caractérisé en ce que chaque unité de cintrage peut coulisser entre une position de repos rétractée et une position de travail se trouvant dans le plan de cintrage (72) de l'emplacement de cintrage correspondant, le long d'un axe (70) passant par le centre de cintrage et perpendiculaire au plan de cintrage, dans un châssis de guidage (26) lié au châssis principal (10), et en ce que la tête de cintrage (42) et un appui de cintrage (52) disposé à côté, sensiblement à un écartement correspondant au diamètre du tuyau (76) à courber, sont liés rigidement ensemble et sont conformés comme logement pour recevoir une portion de tuyau (76) située en avant de la courbure à produire.

2. Dispositif selon la revendication 1, caractérisé en ce que chaque unité de cintrage est précontrainte dans sa position de repos au moyen d'un ressort de rappel agissant de façon indirecte, l'unité de cintrage pouvant être déplacée à partir de ladite position de repos jusqu'à s'appliquer contre le tuyau à cintrer de façon manuelle ou au moyen d'un dispositif de mise en place automatique pour venir dans la position de travail.

3. Dispositif selon la revendication 1 ou 2, caractérisé en ce que la tête de cintrage (42) repose à l'extrémité avant d'un arbre d'appui (32), sur lequel, un manchon (34), qui porte l'arbre de manivelle (36) avec le galet de cintrage (40) et qui repose de façon à pouvoir tourner, est guidé de façon à pouvoir coulisser dans le sens longitudinal et à pouvoir tourner, mais en étant bloqué à l'encontre de déplacements axiaux relatifs, dans un dispositif de soutien (28, 30) du châssis de guidage (26).

4. Dispositif selon l'une des revendications précédentes, caractérisé en ce que le manchon (34) est maintenu sur l'arbre d'appui (32) entre la tête de cintrage (42) et un entraîneur (60) fixé sur l'arbre d'appui à l'encontre de mouvements axiaux relatifs, et en ce que l'entraîneur est guidé pour permettre l'arrêtage de l'arbre d'appui à l'encontre de mouvements de rotation dans un dispositif de guidage longitudinal (58) monté en un endroit fixe sur le châssis de guidage (26).

5. Dispositif selon l'une des revendications précédentes, caractérisé en ce que le manchon (34) comporte un entraîneur extérieur (64) pour induire un mouvement de rotation lors de l'entraînement du bras de manivelle (36).

6. Dispositif selon l'une des revendications précédentes, caractérisé en ce que pour produire plusieurs cintrages alternés du même tuyau dans la direction de la courbure, se succédant étroitement les uns aux autres, un ou plusieurs autres manchons sont montés concentriquement sur le manchon (34), lesdits manchons portant chacun un bras de manivelle avec un galet de cintrage supplémentaire supporté avec un écartement radialement croissant et comportant chacun, à leurs extrémités échelonnées opposées aux bras de manivelle, un entraîneur pour induire la force d'actionnement de rotation pour le galet de cintrage concerné.

7. Dispositif selon l'une des revendications précédentes, caractérisé en ce qu'il est prévu pour l'entraînement du bras de manivelle (36) des tendeurs à genouillère ou outils de serrage analogues comportant des leviers de tirage de longueur réglable, lesquels peuvent être actionnés contrairement à la force des dispositifs à ressort de rappel, en particulier par des moteurs à fluide.

8. Dispositif selon l'une des revendications précédentes, caractérisé en ce qu'en un endroit fixe du châssis de guidage (26) il est disposé un galet d'appui montant dans la zone du plan de cintrage à un écartement tel de la tête de cintrage (52) que dans l'intervalle les galets de cintrage (40) montés sur le bras de manivelle (36) peuvent passer au travers avec le tuyau à cintrer pour imprimer une courbure au tuyau.

9. Dispositif selon l'une des revendications précédentes, caractérisé en ce que l'appui de cintrage (52) est formé par une saillie d'un disque (46) entourant la tête de cintrage (42), disque dont la surface frontale avant comporte un tracé en hélice autour de l'axe longitudinal de la tête de cintrage, de sorte que le galet de cintrage (40) pourvoit simultanément le tuyau, pendant la réalisation du cintrage, d'une courbure en montée.

10. Dispositif selon l'une des revendications précédentes, caractérisé en ce que le châssis de guidage (26) de chaque dispositif de cintrage est relié au moyen d'un pied support au châssis principal (10), le pied permettant, grâce à une pièce intermédiaire (16) qui est en particulier remplaçable, une possibilité de réglage du dispositif de cintrage dans toutes les directions et avec un écartement modifiable par rapport au châssis principal.

11. Dispositif selon l'une des revendications précédentes, caractérisé en ce que le châssis principal est constitué par une structure en tube pouvant être prolongée en cas de besoin et en ce que le châssis de guidage (80) du dispositif de cintrage est fixé sur un tube au moyen d'un appui à serrage (82) disposé au voisinage de la tête de cintrage.
